# FASCICULE DE BREVET EUROPEEN

(11) **EP 1 076 505 B1**
(45) Date de publication et mention de la délivrance du brevet: **05.02.2003**
(21) Numéro de dépôt: 99911853.2
(22) Date de dépôt: 01.04.1999
(51) Int. Cl.: A47K 10/36

(54) **APPAREIL DISTRIBUTEUR DE MATERIAUX D'ESSUYAGE ET PAPIER TOILETTE A FONCTIONNEMENT AUTOMATIQUE OU SEMI-AUTOMATIQUE**
AUTOMATISCHER ODER HALBAUTOMATISCHER SPENDER FÜR HANDTUCHMATERIAL UND TOILETTENPAPIER
AUTOMATIC OR SEMI-AUTOMATIC WIPING MATERIAL AND TOILET PAPER DISPENSER

(30) Priorité: 04.05.1998 FR 9805866
(43) Date de publication de la demande: 21.02.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9900754
(87) Numéro de publication internationale: WO99056605

(56) Documents cités:
- WO-A-94/17715
- WO-A-97/24970
- US-A- 4 441 392

## Description

L'invention se rattache au secteur technique des appareils de distribution de papier d'essuyage en ouate de cellulose, papier crêpé, et matériaux similaires destinés plus particulièrement à l'essuyage des mains des utilisateurs de papier toilette.

Il existe de très nombreux appareils d'essuyage à fonctionnement automatique et le demandeur a développé plusieurs appareils de ce type permettant la distribution de bandes de matériau plié ou non plié. Ces appareils qui font l'objet d'exploitation satisfaisantes sont du type comprenant un carter moulé en matière plastique recevant en partie haute un bobine d'alimentation en matériau d'essuyage, un tambour contenant un dispositif de coupe à lame dentelée, ainsi qu'un moyen presseur assurant l'alimentation de la bande de papier vers le tambour, et la mise en tension du papier. La lame de coupe est articulée dans le tambour en étant mise en mouvement par la coopération d'un talon denté associé à l'axe de la lame de coupe et coopérant avec un moyen à crémaillère positionné fixement et intérieurement sur une des ailes du carter. L'extrémité de ce tambour est associée par ailleurs à un mécanisme de lancement avec excentrique et ressort de rappel décrit et illustré dans le brevet FR 76.04664.

Un appareil distributeur de l'art antérieur selon le preambule de la revendication indépendante 1 est décrit dans WO-A-97/24970.

Pour répondre à certaines difficultés de coupe rencontrées pour les papiers recyclés notamment du papier de large épaisseur non plié, ou papier plié comprenant plusieurs épaisseurs se juxtaposant, le demandeur a développé un nouvel agencement spécifique du tambour en modifiant la section circulaire initiale de ce dernier par une variation de son profil extérieur par la formation d'une surépaisseur sur une partie de sa périphérie. Cette amélioration a notamment été décrite dans le brevet français n° 2777770 déposé le 24 Avril 1998. Cette modification de la section circulaire permet d'agir dans certaines phases de fonctionnement de l'appareil et de distribution de coupe d'une bande de papier, en assurant une meilleure tension possible de la bande de matériau. Plus particulièrement, selon cette demande de brevet français, le tambour présente sur un secteur angulaire de sa périphérie une zone en surépaisseur définie entre le bord de l'ouverture de passage de la lame de coupe et une ligne correspondant au plan axial d'extrémité de l'axe de liaison et d'accrochage en bout de l'excentrique, permettant le lancement du tambour en vue de la coupe, ladite zone complémentaire étant en contact avec le moyen presseur sensiblement escamotable en position selon un montage flottant pour absorber les modifications de l'épaisseur du tambour lors de la phase de traction de la bande de papier étirée puis de la coupe dudit papier.

Compte tenu de la zone en surépaisseur établie sur .le tambour sur un secteur angulaire donné et correspondant à la phase de lancement du tambour pour la coupe, le demandeur a constaté qu'apparaissait une pression minimum sur la bande de papier après la coupe et ce après passage de la zone de surépaisseur. Le demandeur a de ce fait constaté que, de par la réaction du ressort d'excentrique de lancement du tambour, ce dernier avait une tendance à revenir en arrière à l'encontre de son sens de rotation normal, entraînant de ce fait la bande de papier dans un mouvement de retrait partiel, ladite bande ne débordant plus assez, et ne pouvant plus être saisie par l'opérateur.

La démarche du demandeur a donc été de supprimer cet inconvénient par l'adjonction d'un dispositif permettant le contrôle de la position du tambour dans l'appareil et en évitant le retour en arrière dudit tambour, selon la partie caractérisante de la revendication indépendante 1.

Ces caractéristiques et d'autres encore ressortiront bien de la suite de la description.

Pour fixer l'objet de l'invention illustré d'une manière non limitative aux figures des dessins où :
- la figure 1 est une vue de coté de l'appareil distributeur selon l'invention
- la figure 2 est une vue en perspective illustrant un premier mode de mise en oeuvre du dispositif de contrôle en position du tambour.
- la figure 3 est une vue de face et en coupe partielle de l'appareil distributeur
- Les figures 4 et 5 sont des vues partielles illustrant le positionnement du dispositif de contrôle de la rotation du tambour par une seconde mise en oeuvre de réalisation, et ce dans les phases de non fonctionnement (figure 4) et de fonctionnement (figure 5).

Afin de rendre plus concret l'objet de l'invention, on le décrit maintenant d'une manière non limitative illustrée aux figures des dessins.

On rappelle rapidement et succinctement, la conception d'un appareil distributeur pour essuie-mains et papier toilette référencé dans son ensemble par (1). Il comprend un carter (2) moulé en matière plastique susceptible de recevoir dans sa partie haute une bobine (3) d'alimentation en matériau d'essuyage ou papier toilette maintenu entre des flasques (4) supérieurs rapportés à montage rapide, sur le fond du carter ou autrement. Des flasques inférieurs (5) sont rapportés et fixés à montage rapide ou autrement sur la face de fond (2a) du carter et sont aménagés avec des échancrures autorisant la fixation et le montage rapide du tambour (6), lequel inclut un dispositif de coupe (7) à lame dentelée (7a). Ce dispositif de coupe est particulier de la manière décrite précédemment avec un mécanisme à talon (8) dentelé associé à la lame de coupe qui coopère avec une crémaillère fixe (9) établie sur le flan intérieur (5b) de ladite flasque (5) du carter. Le tambour présente une ouverture longitudinale (6f) permettant le passage et la sortie de la lame de coupe. Le tambour est agencé de manière connue correspondant à l'enseignement du brevet français 76.04664. Une extrémité est positionnée centrée sur l'un des flasques du carter tandis que l'autre extrémité présente un axe (6a) en débordement extérieur de l'autre flasque, en s'engageant et s'ancrant dans une échancrure correspondante du flasque. Ledit axe (6a) présente une forme en excentrique (6b) dont l'extrémité (6c) formant doigt constitue le point d'attachement d'une extrémité (10a) d'un ressort de rappel et lancement (10), ce dernier ayant son autre extrémité (10b) fixée au carter à l'arrière du flasque en regard. Le moyen presseur (11) sous forme de cylindre est de longueur correspondante à celle du tambour et est susceptible d'être en appui sur celui-ci, en étant positionné entre les flasques (5) précités.

L'appareil distributeur comprend en outre un dispositif anti-retour (12) de la bobine de matériau d'essuyage comprenant un galet (13) en appui sur la bobine de matériau d'essuyage ; ce galet est positionné entre les flasques du carter ou sur un levier coudé (14) assujetti à un moyen de rappel élastique (15) fixé au flasque (5) du carter. Une courroie (16) est susceptible d'entourer le tambour (6) et le galet (13) anti-boucle. Le tambour est agencé par ailleurs à l'une de ses extrémités avec une gorge permettant le positionnement de la courroie (16) d'entraînement précitée.

Le tambour présente sur une partie de sa périphérie une zone en surépaisseur décrite précédemment. La gorge réceptrice (6g) de la courroie d'entrainement (16) avec le galet (13) d'appui contre le rouleau de la bande papier ayant une fonction anti-boucle, est définie d'une manière connue par la paroi latérale du tambour (6h) et un flasque (17) monté axialement et parallèle sur l'arbre dudit tambour. La gorge (6g) est d'une section appropriée correspondant à la réception de la courroie d'entraînement (16) et de liaison.

Il convient dès lors de décrire le dispositif objet de l'invention qui a pour but de contrôler la position du tambour et éviter l'effet de retour de ce dernier dans la phase de détente du moyen de rappel (10) élastique et correspondant à la phase de retour du tambour après dépassement par le levier d'excentrique (6b) de son point mort correspondant à l'extension maximum du ressort de rappel (10) de ce dernier.

Le dispositif selon l'invention vise à introduire un dispositif (18) de blocage en arrêt du tambour, ce dispositif étant établi sous forme d'un crochet profilé monté sur l'axe du rouleau presseur (11) à rotation libre par rapport à celui-ci. Ledit crochet (18) présente ainsi une forme centrale en moyeu (18a) se positionnant sur l'axe du rouleau presseur (11) en débordement de celui-ci, dans une position telle que la partie inférieure profilée (18b) formant bras du crochet est susceptible d'être disposé en regard et en appui sur la courroie de liaison (16) reliant le tambour (5) et le galet d'appui (13) contre le rouleau de papier, dans la gorge profilée (6g) décrite précédemment.

Ce crochet (18) présente à cet égard sur son bras inférieur (18b) dont une extrémité est recourbée pour correspondre au profil du tambour (5) et entourer sensiblement la partie de courroie (16) correspondante. L'extrémité libre (18c) dudit crochet (18) présente intérieurement des aspérités (18d) ou crantage qui sont profilées, et qui n'empêchent pas la rotation du tambour lors de la traction de la bande de papier de par l'écartement dudit crochet ainsi qu'il sera précisé par la suite.

Ledit crochet présente dans sa partie supérieure (18d) au-delà de son moyeu une languette élastique profilée (18e) dont l'extrémité présente un bec (12f) en retour qui est susceptible de prendre appui sur le flasque (5) en regard du carter de l'appareil. Ce bec (18f) est constamment en appui sur ledit flasque (5).

Le montage de l'ensemble confere au crochet une certaine élasticité en autorisant une sensible déformation élastique de son bras inférieur (18b) lors de la rotation du tambour. Lors de la position de lancement du tambour qui correspond à la traction du papier par l'utilisateur, la courroie reliant le galet (13) d'appui contre le rouleau de papier et le tambour (6) a tendance à provoquer l'écartement de la dudit bras (18b) dudit crochet. Cette situation correspond à la zone d'appui du rouleau presseur (11) sur la partie en surépaisseur formée sur le tambour. Lorsque le tambour se trouve dans une situation de lancement maximum avant la coupe correspondant à l'extension maximum du ressort (10) lié à l'excentrique (6c), il se produit ensuite la phase de rotation finale du tambour avec coupe de la bande de matériau ; le rouleau presseur (11) exerce une pression bien moindre sur le tambour par suite de l'échappement d'appui sur la zone de surépaisseur, le bec (18f) et la languette (18e) formées en partie supérieure du crochet (18) ont une sollicitation moindre, et par détente élastique vont permettre le repositionnement de la partie inférieure dudit crochet contre la courroie (16) précitée en assurant le contact par la partie crantée ou en saillie de l'extrémité libre du crochet sur ladite courroie et en évitant ainsi le retour en arrière du tambour.

A titre complémentaire il peut être réalisé en fond de gorge une zone (19) formant plat de blocage de la courroie (16) , ce plat étant situé sensiblement dans l'alignement du point mort de l'excentrique. La courroie (16) sera susceptible de s'appliquer sur le plat précité en étant plaquée elle-même par l'extrémité crantée du crochet précité.

Dans une variante de réalisation illustrée aux figures 4 et 5, le crochet (18) de contrôle de la rotation du tambour ne présente pas dans sa partie supérieure de languette élastique. Par contre, dans cette réalisation la partie inférieure (18b) dudit crochet est profilée de manière à pouvoir venir dans sa partie avant (18m) contre un volet de protection (20) monté fixement par encliquetage entre les ailes ou flasques (5) récepteur du tambour. Ce volet présente une certaine élasticité de déformation.

Dans cette situation, en se référant aux figures 4 et 5 la rotation initiale du tambour lors de la phase de traction de la bande de papier provoque le déroulement de la bande de papier et le déplacement de la courroie de liaison entre le galet d'appui (13) contre le rouleau de papier et le tambour (6). La courroie (16) provoque un dégagement de l'extrémité crantée ou en saillie (18d) du crochet (18) et un appui frontal de la partie avant (18m) dudit crochet contre le volet (20). En phase de lancement maximum du tambour, ledit crochet est en appui contre ledit volet avec une déformation élastique dans sa partie supérieure. Lors de la phase de retour du tambour correspondant à la zone de coupe, la réduction de la pression entre le rouleau presseur (11) et le tambour (6), ledit crochet (18) est renvoyé en position initiale sous l'effet de détente de la déformation du volet (20) et le crochet (18) reprend sa position initiale venant notamment dans la zone correspondant au plat (19) de blocage correspondant à l'arrêt en position du dit tambour.

Par le dispositif de l'invention, on assure le blocage en position totale du tambour. On évite en effet le retour arrière de ce dernier de sorte que la bande de papier qui est destiné à être tirée par l'utilisateur sort convenablement de l'appareil distributeur.

Les avantages ressortent bien de l'invention.

## Revendications

1. Appareil distributeur de matériau d'essuyage et de papier toilette à fonctionnement automatique ou semi-automatique du type comprenant un carter (2) recevant dans sa partie haute une bobine (3) d'alimentation en matériau d'essuyage, un tambour (6) support monté entre des flasques (5a) intérieurs fixes dudit carter, ledit tambour (6) présentant une fente (6f) pour le positionnement et l'articulation d'un dispositif de coupe (7) à lame dentelée (7a), un moyen presseur (11) en appui sur le tambour (6) assurant l'alimentation et la mise en tension de la bande de papier passant entre eux, ladite lame de coupe étant articulée dans le tambour en étant mise en mouvement par la coopération d'un talon denté (8) associé à la lame de coupe et coopérant avec un moyen à crémaillère (9) positionné fixement sur l'un des flasques du carter, ledit tambour (6) étant associé à un moyen de lancement avec excentrique (6b) et ressort de rappel (10), l'appareil comprenant en outre un dispositif anti-retour de la bobine d'essuyage et un galet (13) d'appui sur la bobine, une courroie (16) entourant ledit galet pour créer un effet anti-retour, le tambour étant agencé avec une gorge profilée (6g) réceptrice de ladite courroie,
**caractérisé en ce que** le tambour (6) présente sur un secteur angulaire (α) de sa périphérie une zone (17) en surépaisseur susceptible d'être en contact avec le moyen presseur (11), et **en ce que** l'appareil comprend un dispositif de blocage en arrêt du tambour établi sous forme d'un crochet (18) profilé monté à articulation libre sur l'axe du rouleau presseur (11), ledit crochet étant agencé avec une partie inférieure formant bras (18b) susceptible d'être disposé en regard et en appui sur la courroie (16) dans la gorge profilée, l'extrémité dudit bras présentant une forme en saillie destinée à être en contact avec la courroie et empêcher la rotation du tambour en arrière après coupe de la bande de matériau.

2. Appareil distributeur selon la revendication 1, **caractérisé en ce que** le crochet présente une forme centrale en moyeu (18a) se positionnant sur l'axe du rouleau presseur (11) en débordement de celui-ci dans une position telle que la partie inférieure profilée (18b) formant bras dudit crochet soit susceptible d'être disposé en regard et en appui sur la courroie (16) de liaison reliant le tambour et le galet d'appui contre le rouleau de papier.

3. Appareil distributeur selon l'une quelconque des revendications 1 et 2, **caractérisé en ce que** le crochet présente dans sa partie supérieure au-delà de son moyeu une languette élastique (18 e) profilée dont l'extrémité présente un bec (18f) en retour susceptible de prendre appui sur le flasque (5) en regard du carter de l'appareil, ledit bec (18f) étant en appui sur le flasque constamment

4. Appareil distributeur selon l'une quelconque des revendications 2 et 3, **caractérisé en ce que** le crochet présente une certaine élasticité autorisant la déformation élastique de son bras inférieur (18b) par contre appui, la partie formant bec (18f) sur le flasque (5), de sorte à être dégagé lorsque la courroie (16) reliant le galet d'appui (13) et le tambour (6) est en déplacement normal lors de la traction du papier.

5. Appareil distributeur selon l'une quelconque des revendications 1à 4**caractérisé en ce que** lorsque le rouleau presseur exerce une pression sur le tambour par suite de son échappement d'appui sur la zone de surépaisseur, le bec (18f) et la languette (18e) formés sur la partie supérieure du crochet par détente élastique autorisant à nouveau le contact de la partie en saillie de l'extrémité libre du crochet avec la courroie en assurant la fonction de freinage.

6. Appareil distributeur selon l'une quelconque de revendications 1 à 5 **caractérisé en ce qu'**une zone (19) formant plat de blocage est établie en fond de gorge (6g), ledit plat de blocage étant situé sensiblement dans l'alignement du point mort de l'excentrique, la courroie (16) étant susceptible de s'appliquer sous le plat précité, en étant plaquée elle-même par l'extrémité crantée ou en saillie du crochet précité.

7. Appareil distributeur selon l'une quelconque des revendications 1 et 6 **caractérisé en ce que** le crochet présente une partie inférieure (18b) profilée de manière à venir par sa partie avant (18m) contre un volet de protection (20) monté fixement par encliquetage sur le flasque (5) récepteur du tambour, ledit volet présentant une élasticité de déformation, et étant sollicité lors du dégagement de la partie crantée ou en saillie du crochet durant la phase de lancement du tambour.

## Claims

1. Automatic or semi-automatic dispensing machine for wipe material and toilet paper of the type comprising a housing (2) accommodating, in its upper part, a supply reel (3) of wipe material, a support drum (6) mounted between the fixed internal end shields (5a) of said housing, said drum (6) having a slit (6f) in order to position and articulate a cutting device (7) with a toothed blade (7a), a pressure means (11) which pushes against drum (6) to ensure the strip of paper which passes between them is transported and tensioned, said cutting blade being articulated inside the drum and being moved through cooperation of a toothed heel (8) associated with the cutting blade and cooperating with a rack gear (9) in a fixed position on one of the end shields of the housing, said drum (6) being associated with a means of starting with a cam (6b) and a return spring (10), the dispensing machine also comprising a wipe reel non-return device and a roller (13) which presses against the reel, a belt (16) which goes round said roller in order to produce a non-return effect, the drum being designed with a profiled groove (6g) which accommodates said belt,
**characterised in that** drum (6) has, over an angular sector (α) of its periphery, an extra thick area (17) capable of being in contact with pressure means (11) and **in that** the dispensing machine comprises a drum stop locking device in the form of a shaped hook (18) mounted so that it is freely articulated around the axis of the pressure roller (11), said hook being designed with its lower part forming an arm (18b) capable of being opposite and pressing against belt (16) in the profiled groove, the end of said arm having a protruding shape intended to be in contact with the belt and prevent backward rotation of the drum after the strip of material has been cut.

2. Dispensing machine as claimed in claim 1 **characterised in that** the hook has a central hub shape (18a) which positions itself on the shaft of pressure roller (11) and protrudes beyond the latter in a position where the lower shaped part (18b) forming the arm of said hook is capable of being opposite and pressing the belt (16) which connects the drum and the pressure roller which presses against the roll of paper.

3. Dispensing machine as claimed in any of claims 1 and 2 **characterised in that** the upper part of the hook beyond its hub has an elastic shaped tab (18e) the end of which has an angled tip (18f) capable of pressing against the opposite-facing end shield (5) of the housing of the dispensing machine, said tip (18f) pressing against the end shield continuously.

4. Dispensing machine as claimed in any of claims 2 and 3 **characterised in that** the hook has a certain degree of elasticity which allows elastic deformation of its lower arm (18b) due to a counterthrust exerted by the part forming the tip (18f) on end shield (5) so that it is released when belt (16) which connects pressure roller (13) and drum (6) moves normally when the paper is pulled.

5. Dispensing machine as claimed in any of claims 1 to 4 **characterised in that** when the pressure roller exerts pressure on the drum because said pressure roller is no longer in contact with the extra thick area, tip (18f) and tab (18e) formed on the upper part of the hook once again enable contact between the protruding part of the free end of the hook and the belt because of elastic deformation, thereby providing a braking function.

6. Dispensing machine as claimed in any of claims 1 to 5 **characterised in that** there is an area (19) forming a locking flat at the bottom of groove (6g), said locking flat being located essentially in line with the dead centre of the cam, belt (16) being capable of applying itself underneath the aforementioned flat and itself being pressed by the toothed or protruding end of above mentioned hook.

7. Dispensing machine as claimed in any of claims 1 to 6 **characterised in that** the hook has a lower part (18b) shaped so that its front part (18m) moves against a protective flap (20) permanently clicked in on end shield (5) which accommodates the drum, said flap being sufficiently elastically deformable and being actuated when the toothed or protruding part of the hook is released during the phase when the drum is started.

## Patentansprüche

1. Voll- oder halbautomatischer Spender von Aufwischmaterial und Toilettenpapier mit einem Gehäuse (2), das im oberen Teil eine Spule (3) für die Versorgung mit Aufwischmaterial aufnimmt, einer zwischen ortsfesten inneren Seitenwänden (5a) des Gehäuses angebrachten Tragetrommel (6), wobei die Trommel (6) einen Schlitz (6f) für die Positionierung und gelenkige Lagerung einer Schneidvorrichtung (7) mit gezacktem Messer (7a) aufweist, und einem auf der Trommel (6) anliegenden Andruckelement (11) für die Zuführung und Spannung der dazwischen durchlaufenden Papierbahn, wobei das Schneidmesser in der Trommel angelenkt ist und durch die Mitwirkung eines gezahnten Absatzes (8), der mit dem Schneidmesser kombiniert ist und mit einer fest auf einer der Seitenwände des Gehäuses positionierten Zahnstangeneinrichtung (9) zusammenwirkt, in Bewegung versetzt wird, wobei die Trommel (6) mit einer Auslöseeinrichtung mit Exzenter (6b) und Rückholfeder (10) verbunden ist, wobei das Gerät außerdem eine den Rücklauf der Aufwischmaterialspule verhindernde Vorrichtung und eine auf der Spule aufliegende Laufrolle (13) umfasst, während die Rolle von einem Riemen (16) umgeben ist, um einen rücklaufverhindernden Effekt zu erzielen, wobei die Trommel mit einer Profilnut (6g) für die Aufnahme des Riemens ausgebildet ist,
**dadurch gekennzeichnet, dass** die Trommel (6) an einem Winkelsektor ( ) des Umfangs einen überdicken Bereich (17) aufweist, der geeignet ist, mit dem Andruckelement (11) in Kontakt zu kommen, und dass das Gerät eine Vorrichtung für die Blockierung der stillstehenden Trommel in Form eines Profilhakens (18) umfasst, der frei drehbar an der Achse der Anpressrolle (11) angebracht ist, wobei der untere Teil des Hakens als Arm (18b) ausgebildet ist, der geeignet ist, dem Riemen (16) in der Profilnut zugewandt zu sein und an ihm anzuliegen, wobei das Ende des Arms einen Vorsprung besitzt, der dazu bestimmt ist, mit dem Riemen in Kontakt zu kommen und nach dem Abschnitt der Materialbahn die Rückwärtsdrehung der Trommel zu verhindern.

2. Spender nach Anspruch 1, **dadurch gekennzeichnet, dass** der Haken in der Mitte die Form einer Nabe (18a) besitzt, die sich darüber vorstehend so auf der Achse der Anpressrolle (11) positioniert, dass der untere, den Arm des Hakens bildende profilierte Teil (18b) geeignet ist, dem Verbindungsriemen (16) zwischen der Trommel und der an der Papierrolle anliegenden Laufrolle zugewandt zu sein und an ihm anzuliegen.

3. Spender nach einem der Ansprüche 1 oder 2, **dadurch gekennzeichnet, dass** der Haken im oberen Teil jenseits der Nabe eine profilierte elastische Zunge (18e) aufweist, deren Ende eine umgebogene Nase (18f) besitzt, die geeignet ist, auf der gegenüberliegenden Seitenwand (5) des Gerätegehäuses anzuliegen, wobei die Nase (18f) ständig an der Seitenwand anliegt.

4. Spender nach einem der Ansprüche 2 oder 3, **dadurch gekennzeichnet, dass** der Haken eine gewisse Elastizität aufweist, welche die elastische Verformung seines unteren Armes (18b) durch Anschlag des Nasenteils (18f) an der Seitenwand (5) ermöglicht, so dass er losgelöst ist, wenn der die Andruckrolle (13) und die Trommel (6) verbindende Riemen (16) beim Ziehen am Papier normal bewegt wird.

5. Spender nach einem der vorhergehenden Ansprüche, **dadurch gekennzeichnet, dass** die Nase (18f) und die Zunge (18e) am oberen Teil des Hakens durch elastische Entspannung erneut den Kontakt des vorspringenden Teils des freien Hakenendes mit dem Riemen ermöglichen und für die Bremsfunktion sorgen, wenn die Anpressrolle infolge der Druckentlastung auf dem verdickten Bereich einen Druck auf die Trommel ausübt.

6. Spender nach einem der vorhergehenden Ansprüche, **dadurch gekennzeichnet, dass** im Nutgrund (6g) ein blockierendes Flachstück (19) ausgebildet ist, das ziemlich genau auf einer Linie mit dem Totpunkt des Exzenters liegt, wobei der Riemen (16) geeignet ist, unter dem vorgenannten Flachstück anzuliegen und dabei selbst durch das gezahnte bzw. vorspringende Ende des vorgenannten Hakens angepresst wird.

7. Spender nach einem der Ansprüche 1 oder 6, **dadurch gekennzeichnet, dass** der Haken einen unteren Teil (18b) aufweist, der so profiliert ist, dass er mit dem vorderen Teil (18m) gegen eine Schutzklappe (20) stößt, die fest an der die Trommel aufnehmenden Seitenwand (5) verrastet ist, wobei die Klappe elastisch verformbar ist und beim Rücktreten des gezahnten bzw. vorspringenden Teils des Hakens während der Auslösephase der Trommel beansprucht wird.
